# FASCICULE DE BREVET EUROPEEN

(11) **EP 1 800 566 B1**
(45) Date de publication et mention de la délivrance du brevet: **06.04.2011**
(21) Numéro de dépôt: 05360055.7
(22) Date de dépôt: 23.12.2005
(51) Int. Cl.: A47C 5/06

(54) **Système de fixation transversale d'une tubulure à une coque**
Querverriegelung eines Rohres mit einer Schale
Transverse fixing connector of a tube with a shell

(43) Date de publication de la demande: 27.06.2007
(73) Titulaire: STEELCASE SA, 67300 Schiltigheim (FR)
(72) Inventeur: Schneider, Jean-Marc, 57400 Sarrebourg (FR)
(74) Mandataire: Littolff, Denis

(56) Documents cités:
- DE-A1- 19 534 699
- GB-A- 939 458
- GB-A- 1 176 032
- US-A- 3 393 941
- US-A- 4 892 355

## Description

La présente invention a trait à un système de fixation transversale d'une tubulure à une coque. Un tel système peut par exemple être appliqué à la fixation d'une tubulure métallique de piètement de siège à l'arrière d'une coque plastique formant l'assise et le dossier de ce siège.

Pour éclairer la description qui suit, cet exemple sera le fil conducteur utilisé dans le texte. L'un des soucis des constructeurs de mobilier, basé sur d'évidentes raisons économiques, est de simplifier les composants et le montage des éléments de mobilier afin de réduire autant que possible les coûts de fabrication et d'industrialisation des ensembles. Le domaine des sièges n'échappe pas à cette logique, notamment lorsqu'il s'agit des modèles de gamme moyenne.

Dans ce cas, l'utilisation de plus en plus répandue de coques en plastique pour la réalisation de l'assise et du dossier, combinées à des structures métalliques pour le piètement, suscite des développements visant à faciliter leur assemblage. Ainsi, le brevet US-4 892 355 décrit par exemple un mécanisme d'attache de la partie avant de l'assise à une traverse métallique tubulaire solidaire du piètement, selon lequel ladite traverse est calée dans des nervures parallèles dotées d'un évidement arrondi épousant la forme extérieure du tube, des clips de fixation venant ensuite se caler dans le profil particulier de la surface intérieure de l'assise pour finir de solidariser la traverse.

Ces clips ont un profil complexe, visant à les adapter à des reliefs particuliers de l'assise, qui a pour but de permettre leur fixation à la coque de l'assise d'une part et un appui en pression contre la traverse d'autre part. Le mécanisme de mise en pression repose sur une patte élastique du clip de fixation qui, comprimée contre le profil particulier de la coque, permet l'exercice sur la tubulure d'un effort orienté dans une direction sensiblement perpendiculaire à la force restituant l'énergie emmagasinée lors de la compression de la patte élastique.

Une telle configuration, exigeant une forme relativement complexe des pièces et profils coopérant les uns avec les autres, implique en outre une réorientation des efforts pour aboutir à la fixation. Le clip utilisé ne permet enfin pas d'aboutir à un verrouillage complet de la liaison mécanique.

La présente invention remédie à ces inconvénients, en proposant d'une part une configuration simple à fabriquer et à assembler, et permettant d'autre part un verrouillage immédiat de la tubulure d'un piètement à la coque formant l'assise et/ou le dossier d'un siège.

A cet effet, le système de l'invention, permettant la fixation transversale d'une tubulure à une coque, comporte :
- un logement pratiqué dans la coque assurant le positionnement de la tubulure en vue de sa fixation à la coque ;
- un clip de verrouillage bloquant la tubulure dans sa position précédente ;
et il se caractérise à titre principal en ce que le logement et le clip sont munis de moyens de verrouillage de l'un à l'autre et de moyens de positionnement de l'un par rapport à l'autre dans la direction de l'axe de la tubulure.

Les moyens de fixation, qui permettent un verrouillage, sont donc en l'espèce répartis dans le logement et dans le clip. Pour faciliter encore la tâche au monteur, et lui permettre de réaliser la liaison en une seule opération, un guidage, sous la forme des moyens de positionnement précités, est en outre intégré dans la liaison mécanique.

Selon une configuration possible, le logement consiste en un évidement aux extrémités axiales ouvertes, pratiqué dans une protubérance dépassant de la coque, ledit évidement ayant un volume épousant partiellement la tubulure, le clip recouvrant le volume restant.

Dans l'art antérieur décrit dans le brevet US-A-4 892 355, l'absence de verrouillage permet une liaison mécanique dans laquelle les clips de fixation amovibles se contentent de repousser la tubulure à l'intérieur de nervures parallèles. Dans le système de l'invention, de simples rainures ne permettraient pas, ou en tout cas beaucoup moins facilement, la réalisation d'un verrouillage complet d'une pièce par rapport à l'autre. C'est la raison pour laquelle la protubérance contient de préférence un logement volumique.

Selon une configuration possible, les parois latérales du logement sont munies, à leur extrémité libre, de prolongements dont les faces externes présentent des excroissances destinées à coopérer avec des reliefs correspondants disposés dans le clip, lesdits prolongements et lesdits reliefs étant déformés élastiquement à mesure du rapprochement clip / logement pour la fixation et jusqu'à détente élastique lors de l'aboutement du clip sur la protubérance. Des parois appartenant respectivement aux excroissances et aux reliefs, orientées sensiblement perpendiculairement à la direction de la fixation, se retrouvent alors face à face, empêchant le démontage du clip.

Ces moyens supplémentaires, qui ne figurent pas dans le brevet américain précité, permettent bien la réalisation du verrouillage. Le clipsage élastique qu'ils autorisent n'est plus démontable parce que les différents éléments qui participent à la liaison ne sont plus accessibles de l'extérieur une fois le clip positionné et clipsé.

Pour faciliter la déformation élastique avant verrouillage, les parois de l'excroissance dépassant desdits prolongements et du relief du clip dont la coopération permet ladite déformation sont inclinées d'un angle similaire et de signe opposé par rapport à la direction de la fixation.

Ces pans inclinés permettent l'obtention d'une déformation progressive à mesure que la fixation progresse. Le clipsage ne se réalise qu'en bout de course, lorsque le clip est au contact de la protubérance de la coque dans laquelle est pratiqué le logement.

Les moyens de positionnement axial du clip par rapport à la protubérance consistent selon l'invention en des nervures d'allure axiale, disposées de part et d'autre d'ouvertures d'extrémité et délimitant, dans la direction de l'axe de la tubulure, une distance sensiblement égale à la longueur axiale des prolongements dépassant des logements. Les prolongements viennent se loger, à la fixation, entre lesdites nervures.

La fixation du clip peut donc s'effectuer de manière complète, selon deux directions respectivement transversale (clipsage) et axiale. Le clip prolonge alors la protubérance dépassant de la coque vers l'extérieur, et la tubulure est totalement entourée.

Selon une configuration, prévue pour s'adapter à des tubulures cylindriques, l'évidement est d'allure cylindrique, et les ouvertures aux extrémités axiales respectivement de l'évidemment et du clip sont des portions de cercle complémentaires. De préférence, dans le système de l'invention, ladite protubérance est d'une pièce avec la coque, venue de moulage avec cette dernière. La réalisation de telles protubérances, connue en soi, se fait par exemple par l'intermédiaire de veines gazeuses permettant l'injection du gaz dans la coque et évitant des retassures visibles en façade extérieure de ladite coque.

Comme on l'a indiqué précédemment, l'invention s'applique par exemple à la fixation d'une tubulure métallique de piètement du siège à l'arrière d'un dossier ou d'une assise formé d'une coque.

L'invention va à présent être décrite plus en détail, en référence aux figures annexées, pour lesquelles :
- la figure 1 est une vue en coupe d'une coque formant assise et dossier d'un siège munie, à la jointure entre ces deux parties, d'une protubérance avec un logement pour une tubulure appartenant au piètement ;
- la figure 2 est un agrandissement de la protubérance avec son logement ;
- la figure 3 est une vue en perspective de l'extérieur d'un clip ;
- la figure 4 est une vue en perspective de l'intérieur du même clip;
- la figure 5 est une vue en coupe transversale du clip des figures 3 et 4 ; et
- la figure 6 représente, en perspective partielle, la totalité du système en cours de fermeture.

En référence à la figure 1, la coque (1) du siège comporte un dossier (2) et une assise (3). Dans la portion médiane qui joint le dossier (2) d'allure verticale et l'assise (3) d'allure horizontale, la face externe (4) de la coque (1) est dotée d'au moins une protubérance (5) munie d'un logement (6), dont un détail est montré en figure 2. En réalité, dans la plupart des cas, la face externe (4) de la coque (1) est munie de deux protubérances (5) disposées aux extrémités latérales de la coque (1).

Le logement (6) est cylindrique, et prévu pour épouser une tubulure (non représentée) qui est donc positionnée transversalement par rapport à la coque (1). Les rebords extérieurs du logement (6) sont constitués de prolongements (7, 7') eux-mêmes dotés d'excroissances (8, 8') externes. La coque étant moulée en plastique, les dimensions des prolongements (7, 7') sont telles qu'ils peuvent subir une flexion élastique lorsque les excroissances (8, 8') sont comprimées vers l'intérieur, par exemple par coopération avec une surface correspondante d'un clip (10) prévu pour verrouiller la tubulure.

Un tel clip (10) est représenté aux figures 3 et 4. Il recouvre la portion de tubulure insérée dans le logement (6). L'intérieur du clip (10), apparaissant en figure 4, montre l'existence de deux reliefs (11, 11') qui permettent le clipsage du clip (10) sur les prolongements (7, 7') dépassant du logement (6). En fait, ce sont les excroissances (8, 8') dépassant elles-mêmes latéralement desdits prolongements (7, 7') qui viennent se loger au-delà desdits reliefs (11, 11') lors de l'insertion du clip (10) vers les prolongements (7, 7'), comme cela sera expliqué en détail en référence à la figure 5.

De part et d'autre des ouvertures semi-circulaires (12, 12'), se trouvent des nervures (13, 14, 13', 14') permettant un positionnement axial du clip (10). La distance, identique, existant entre les nervures (13, 13') d'une part, et (14, 14') d'autre part, correspond sensiblement à la longueur des prolongements (7, 7') (voir figure 6). Au moment de la fixation, les extrémités axiales desdits prolongements (7, 7') s'ajustent de manière glissante entre les nervures (13, 13', 14, 14'), et le clip (10) est guidé de telle sorte qu'il prolonge naturellement la protubérance (5) en entourant la tubulure.

En référence à la figure 5, les reliefs (11, 11') présentent un plan incliné (15, 15') qui se résout en une surface (16, 16') d'allure perpendiculaire à la paroi interne du clip (10). L'orientation des surfaces (15, 15', 16, 16') correspond, en valeur absolue et par rapport à la direction F de la fixation, à l'orientation des surfaces (17, 17', 18, 18') apparaissant en figure 6 et qui délimitent les excroissances (8, 8'). Les plans inclinés (17, 17') glissent au contact des surfaces (15, 15'), provoquant une double déformation des prolongements (7, 7') vers l'intérieur et des reliefs (11, 11') vers l'extérieur jusqu'à ce que lesdites surfaces (15, 15', 17, 17') cessent d'être en contact. Les prolongements et reliefs reviennent alors élastiquement dans leur position initiale, et les surfaces (16, 16', 18, 18') se retrouvent alors élastiquement face à face. Le clip (10) est verrouillé.

La figure 6 montre le clip (10) en phase de fermeture, se rapprochant dans la direction de la flèche F de la protubérance (5) dépassant de la coque (4). Les nervures (13, 13', 14, 14') gèrent le centrage axial du clip (10) par rapport à la protubérance (5). Les reliefs (11, 11') permettent, en coopérant avec les prolongements (7') et leurs reliefs (8, 8') le verrouillage du clip (10) sur ladite protubérance (5). Il convient bien entendu de placer le tube métallique (non représenté) avant de verrouiller le clip (10) sur la protubérance (5).

La description qui précède ne concerne qu'un exemple de configuration de l'invention, qui ne doit pas être considéré comme limitatif de celle-ci.

## Revendications

1. Système de fixation transversale d'une tubulure à une coque (1), comportant :
- un logement pratiqué dans la coque (1) assurant le positionnement de la tubulure en vue de sa fixation à la coque (1) ;
- un clip de verrouillage (10) bloquant la tubulure dans sa position précédente ;
- le logement et le clip (10) étant munis de moyens de verrouillage de l'un à l'autre et de moyens de positionnement de l'un par rapport à l'autre dans la direction de l'axe de la tubulure,
- le logement consistant en un évidement (6) aux extrémités axiales ouvertes, pratiqué dans une protubérance (5) dépassant de la coque (1), ledit évidement (6) ayant un volume épousant partiellement la tubulure, le clip (10) recouvrant le volume restant,
**caractérisé en ce que** les parois latérales du logement présentent à leur extrémité libre deux prolongements (7, 7') déformables élastiquement et dont les faces externes présentent des excroissances (8, 8') destinées à coopérer avec des reliefs (11, 11') correspondants disposés dans le clip (10), lesdits prolongements (7, 7') et les reliefs (11, 11') étant déformés élastiquement à mesure du rapprochement clip (10) / logement jusqu'à détente élastique lors de l'aboutement du clip (10) sur la protubérance (5), des parois (16, 16' ; 18, 18') appartenant respectivement aux excroissances (8, 8') et aux reliefs (11, 11') et orientées sensiblement perpendiculairement à la direction de la fixation se retrouvant alors face à face.

2. Système de fixation selon la revendication précédente, **caractérisé en ce que** les parois respectives (15, 15' ; 17, 17') de l'excroissance (8, 8') du prolongement (7, 7') et du relief (11, 11') dont la coopération permet la déformation élastique avant verrouillage sont inclinées d'un angle similaire et de signe opposé par rapport à la direction F de la fixation.

3. Système de fixation selon l'une des revendications précédentes, **caractérisé en ce que** le clip (10) comporte des nervures (13, 13' ; 14, 14') d'allure axiale, disposées de part et d'autre d'ouvertures (12, 12') d'extrémité et délimitant, dans la direction de l'axe de la tubulure, une distance sensiblement égale à la longueur axiale des prolongements (7, 7') du logement.

4. Système de fixation selon la revendication précédente, **caractérisé en ce que** l'évidement (6) est d'allure cylindrique, et les ouvertures aux extrémités axiales respectivement de l'évidement (6) et du clip (10) sont des portions de cercle complémentaires.

5. Système de fixation selon l'une quelconque des revendications précédentes, **caractérisé en ce que** la protubérance (5) est d'une pièce avec la coque (1), venue de moulage avec cette dernière.

6. Utilisation d'un système de fixation selon l'une quelconque des revendications précédentes, **caractérisé en ce qu'**il est appliqué à la fixation d'une tubulure métallique de piètement de siège à l'arrière d'un dossier (2) ou d'une assise (3) formés d'une coque (1) plastique.

## Claims

1. A system for transversely attaching a tube to a shell (1), including:
- a housing made in the shell (1) ensuring the positioning of the tube with view to its attachment to the shell (1);
- a locking clip (10) blocking the tube in its previous position;
- the housing and the clip (10) being provided with means for locking to each other and means for relatively positioning each other in the direction of the axis of the tube,
- the housing consisting in a recessed portion (6) with open axial ends, made in a protrusion (5) jutting out from the shell (1), said recessed portion (6) having a volume partly fitting the tube, the clip (10) covering the remaining volume, **characterized in that** the side walls of the housing have at their free end two elastically deformable extensions (7, 7') and the external faces of which have appendages (8, 8') intended to cooperate with corresponding recesses (11, 11') arranged in the clip (10), said extensions (7, 7') and recesses (11, 11') being elastically deformed gradually when bringing the clip (10)/housing closer together until elastic expansion upon abutment of the clip (10) onto the protrusion (5), walls (16, 16';18, 18') respectively belonging to the appendages (8, 8') and to the recesses (11, 11') and oriented substantially perpendicularly to the direction of the attachment which are then found face to face.

2. The attachment system according to the preceding claim, **characterized in that** the respective walls (15, 15'; 17, 17') of the appendage (8, 8') of the extension (7, 7') and of the recess (11, 11'), the cooperation of which allows elastic deformation before locking, are tilted by a similar angle of opposite sign with respect to the direction F of the attachment.

3. The attachment system according to any of the preceding claims, **characterized in that** the clip (10) includes ribs (13, 13'; 14, 14') of axial aspect, positioned on either side of end openings (12, 12') and delimiting, in the direction of the axis of the tube, a distance substantially equal to the axial length of the extensions (7, 7') of the housing.

4. The attachment system according to the preceding claim, **characterized in that** the recessed portion (6) has a cylindrical aspect, and the openings at the axial ends of the recessed portion (6) and of the clip (10) are complementary circular portions.

5. The attachment system according to any of the preceding claims, **characterized in that** the protrusion (5) is of a single piece with the shell (1), moulded together with the latter.

6. The use of an attachment system according to any of the preceding claims, **characterized in that** it is applied to the attachment of a seat base metal tube in the rear of a seat back (2) or seat bottom (3) formed with a plastic shell (1).

## Patentansprüche

1. System zur transversalen Befestigung eines Rohrs an einer Schale (1), das umfasst:
- eine in die Schale (1) eingearbeitete Aufnahme, die die Positionierung des Rohrs hinsichtlich seiner Befestigung an der Schale (1) gewährleistet,
- einen Verriegelungsclip (10), der das Rohr in seiner vorhergehenden Stellung blockiert,
- wobei die Aufnahme und der Clip (10) mit Mitteln zur Verriegelung aneinander und Mitteln zur Positionierung zueinander in der Richtung der Achse des Rohrs ausgestattet sind,
- wobei die Aufnahme aus einer Aussparung (6) mit offenen axialen Enden besteht, die in einen Vorsprung (5) eingearbeitet ist, der über die Schale (1) hinausragt, wobei die Aussparung (6) ein Volumen hat, das teilweise das Rohr umschließt, wobei der Clip (10) das verbleibende Volumen bedeckt,
**dadurch gekennzeichnet, dass** die seitlichen Wände der Aufnahme an ihrem freien Ende zwei elastisch verformbare Verlängerungen (7, 7') aufweisen, deren Außenseiten Ausstülpungen (8, 8') aufweisen, die dazu bestimmt sind, mit entsprechenden Reliefs (11, 11') zusammenzuarbeiten, die im Clip (10) angeordnet sind, wobei die Verlängerungen (7, 7') und die Reliefs (11, 11') bei Annährung Clip (10)/Aufnahme bis zur elastischen Entspannung beim Einrasten des Clips (10) auf dem Vorsprung (5) elastisch verformt werden, wobei sich Wände (16, 16'; 18, 18'), die jeweils zu den Ausstülpungen (8, 8') und den Reliefs (11, 11') gehören und etwa senkrecht in Richtung der Befestigung ausgerichtet sind, dann gegenüber befinden.

2. Befestigungssystem nach vorangehendem Anspruch, **dadurch gekennzeichnet, dass** die jeweiligen Wände (15, 15'; 17, 17') der Ausstülpung (8, 8') der Verlängerung (7, 7') und des Reliefs (11, 11'), deren Zusammenarbeit die elastische Verformung vor Verriegelung erlaubt, in einem Winkel geneigt sind, der ähnlich ist und mit umgekehrtem Vorzeichen im Verhältnis zur Richtung F der Befestigung.

3. Befestigungssystem nach einem der vorangehenden Ansprüche, **dadurch gekennzeichnet, dass** der Clip (10) axial verlaufende Rippen (13, 13'; 14, 14') aufweist, die auf der einen und der anderen Seite von Endöffnungen (12, 12') angeordnet sind und in der Richtung der Achse des Rohrs einen Abstand begrenzen, der etwa der axialen Länge der Verlängerungen (7, 7') der Aufnahme entspricht.

4. Befestigungssystem nach vorangehendem Anspruch, **dadurch gekennzeichnet, dass** die Aussparung (6) zylindrisch verläuft und die Öffnungen an den jeweiligen axialen Enden der Aussparung (6) und des Clips (10) komplementäre Kreisabschnitte sind.

5. Befestigungssystem nach einem der vorangehenden Ansprüche, **dadurch gekennzeichnet, dass** der Vorsprung (5) mit der Schale (1) ein Teil bildet und mit dieser in einem Stück geformt wird.

6. Verwendung eines Befestigungssystems nach einem der vorangehenden Ansprüche, **dadurch gekennzeichnet, dass** es zur Befestigung eines Sitzgestellmetallrohrs hinter einer Rückenlehne (2) oder einer Sitzfläche (3) angewendet wird, die von einer Kunststoffschale (1) gebildet werden.
